# EUROPÄISCHE PATENTSCHRIFT

(11) **EP 3 769 652 B1**
(45) Veröffentlichungstag und Bekanntmachung des Hinweises auf die Patenterteilung: **24.04.2024**
(21) Anmeldenummer: 20178537.5
(22) Anmeldetag: 05.06.2020
(51) Int. Cl.: A47K 3/40

(54) **DUSCHANORDNUNG**
SHOWER ASSEMBLY
DISPOSITIF DE DOUCHE

(30) Priorität: 24.07.2019 DE 102019120066
(43) Veröffentlichungstag der Anmeldung: 27.01.2021
(73) Patentinhaber: Bette GmbH & Co. KG, 33129 Delbrück (DE)
(72) Erfinder:
(74) Vertreter: Dantz, Jan Henning

(56) Entgegenhaltungen:
- EP-A1- 3 045 094
- EP-A1- 3 453 296
- AT-U1- 9 024
- DE-A1-102016 108 128
- DE-U1-202012 103 906

## Beschreibung

Die vorliegende Erfindung betrifft eine Duschanordnung mit einem Träger und einer auf dem Träger abgestützten Duschwanne aus einem emaillierten Stahlblech, wobei die Duschwanne einen umlaufenden Rand und eine tiefer als der Rand angeordnete Ablauföffnung aufweist.

Die EP 2 425 755 A2 offenbart eine Duschtasse auf einem Formkörper, in dem ein Ablauf angeordnet ist. Die Duschtasse weist an drei Seiten einen vertikalen nach oben hervorstehenden Rand auf, der über Eckverbinder fixiert ist. Dadurch ergeben sich Spalte und Kanten, die schlecht zu reinigen sind. Zudem ist eine flächenbündige Anordnung mit benachbarten Fliesen nicht möglich, da die vertikalen Wandabschnitte entweder hervorstehen oder eine Stufe ausbilden.

Die EP 3 298 938 A1 offenbart eine Duschanordnung, bei der eine Duschfläche aus einem Stahl-Email eingesetzt wird, die vollständig plan ist und eine benachbart zu einer Stirnseite angeordnete Ablauföffnung aufweist. Diese Duschfläche ist auf einem Dichtmaterial angeordnet, das zwischen der Duschfläche und einem Träger positioniert ist. Auch bei dieser Duschfläche ergibt sich der Nachteil, dass der Träger im eingebauten Zustand eine Neigung zur Horizontalen aufweist, so dass in Längsrichtung der Duschfläche eine Stufe entsteht, da die Duschfläche an einer Stirnseite höher angeordnet ist als an der Stirnseite benachbart zu der Ablauföffnung. Diese Stufe wird vom Benutzer als unangenehm empfunden.

In der EP 3 045 094 A1 und DE 20 2012 103 906 U1 ist jeweils eine Sanitärwanne aus Stahlemail mit einem C-förmig umgebogenen Rand offenbart. EP 3 453 296 A1 und AT 009 024 U1 offenbaren jeweils eine Sanitärwanne aus einem Stahlblech, die einen im Querschnitt abgewinkelten Rand aufweist.

In der DE 10 2016 108 128 A1 ist Installation mit einem Wannenkörper aus einem emaillierten Stahlblech offenbart, der einen ebenen Rand besitzt. Der ebene Rand ist in einer Nut eines Rahmenprofils aufgenommen und dort fixiert.

Es ist daher Aufgabe der vorliegenden Erfindung, eine Duschanordnung zu schaffen, die möglichst flach und ohne Stufenbildung einbaubar ist.

Diese Aufgabe wird mit einer Duschanordnung mit den Merkmalen des Anspruches 1 gelöst.

Die erfindungsgemäße Duschanordnung umfasst einen Träger und eine auf dem Träger abgestützte Duschwanne aus einem emaillierten Stahlblech. Die Duschwanne umfasst dabei einen umlaufenden planen Rand, der höher als die in der Duschwanne angeordnete Ablauföffnung ist, so dass Wasser auf der Duschwanne aus allen Richtungen zu der Ablauföffnung abströmen kann. Bei der erfindungsgemäßen Duschwanne läuft der umlaufende Rand horizontal plan aus, also ohne Randabschnitt, der sich in vertikale Richtung oder geneigt zur vertikalen Richtung erstreckt. Die Duschwanne besitzt somit keinen umgebogenen Rand, der C-förmig ausgebildet ist, sondern nur einen horizontal ebenen Rand, wobei sich der Begriff "horizontal" auf die Einbauposition der Duschanordnung bezieht. Von diesem horizontalen Rand erstreckt sich dann ein Wannenkörper, der nicht mehr plan ausgebildet ist, sondern eine gewisse Neigung besitzt, damit das Wasser zu der Ablauföffnung abströmen kann. Dadurch wird der Vorteil genutzt, dass die Duschwanne eine minimale Aufbauhöhe am Rand besitzt und somit auf einfache Weise flächenbündig mit benachbarten Fliesen oder Bodenplatten angeordnet werden kann. Eine Bildung von Stufen kann an allen Seiten des umlaufenden Randes vermieden werden, da der Rand in einer horizontalen Ebene angeordnet und installiert werden kann.

Vorzugsweise läuft der umlaufende Rand in der Materialstärke des emaillierten Stahlbleches aus. Im Bereich des Randes besitzt das emaillierte Stahlblech keine Verformung, sondern ist plattenförmig ausgebildet.

Eine Stirnseite des Randes bildet erfindungsgemäß eine abgerundete Fläche aus. Die Stirnseite kann beispielsweise einen Rundungsradius besitzen, der mindestens 30 %, vorzugsweise mindestens 50 %, der Dicke des emaillierten Stahlbleches entspricht. Eine entsprechende Abrundung kann zudem auch an dem Rand der Ablauföffnung vorgesehen sein.

Das Stahlblech besitzt vorzugsweise eine Dicke zwischen 1 mm bis 4 mm, wobei das Stahlblech zumindest an der Oberseite mit einer Emailbeschichtung überzogen ist. Optional kann das Stahlblech auch sowohl an der Oberseite als auch an der Unterseite mit einer Emaillierung versehen sein.

Der Träger der Duschanordnung weist vorzugsweise einen Tragrahmen auf, der höhenverstellbare Fußelemente umfasst. Dadurch kann die Duschwanne bei Bedarf auch beabstandet von einem Untergrund montiert werden, wobei über den Tragrahmen eine stabile Abstützung gewährleistet ist.

Alternativ kann der Träger auch durch einen Formkörper gebildet sein, der beispielsweise aus einem geschäumten Kunststoff hergestellt ist. Der Formkörper kann entweder aus einem Vollmaterial bestehen oder eine fachwerkartige Konstruktion mit Streben ausbilden, die die Duschwanne abstützen.

Die zuvor beschriebenen Trägerausführungen (Rahmen oder Formkörper) können entweder fest mit der Duschanordnung verbunden sein, oder aber separate Bauteile sein, die bei der Montage in einer vorgegeben Montagereihenfolge mit einander verbunden werden.

Zur Vereinfachung der Montage kann an der Duschwanne oder an dem Träger ein Dichtelement fixiert sein. Das Dichtelement kann beispielsweise als Rahmen ausgebildet sein, der aus einem wasserundurchlässigen Material hergestellt ist und an einer Unterseite der Duschwanne verklebt ist.

Bei der erfindungsgemäßen Wanneninstallation wird am Rand der Duschanordnung an mindestens einer Seite ein Bodenbelag in Form von Fliesen oder anderen Elementen vorgesehen, die flächenbündig mit dem Rand ausgerichtet sind. Dabei kann die Duschwanne an mindestens zwei Seiten, beispielsweise auch an drei Seiten, von Fliesen oder anderen Bodenplatten umgeben sein, die flächenbündig angeordnet sind.

Die Erfindung wird nachfolgend anhand von mehreren Ausführungsbeispielen mit Bezug auf die beigefügten Zeichnungen näher erläutert. Es zeigen:
- Figuren 1A bis 1F: mehrere Ansichten einer Duschwanne gemäß einem ersten Ausführungsbeispiel;
- Figuren 2A bis 2F: mehrere Ansichten einer Duschwanne gemäß einem zweiten Ausführungsbeispiel;
- Figuren 3A bis 3D: mehrere Ansichten der Duschwanne der Figur 1 auf einem Träger gemäß einer ersten Variante;
- Figuren 4A bis 4D: mehrere Ansichten der Duschwanne der Figur 1 auf einem Träger gemäß einer zweiten Variante, und
- Figur 5: eine Draufsicht auf ein Dichtelement für die Duschanordnung.

Eine Duschwanne 1 umfasst einen Wannenkörper aus einem emaillierten Stahlblech, der mittig eine Ablauföffnung 3 umfasst. Die Ablauföffnung 3 ist tiefer gelegen als ein umlaufender Rand 4 an der Duschwanne 1, wobei der Rand 4 in der Einbauposition im Wesentlichen horizontal ausgerichtet ist. Die Ablauföffnung kann beispielsweise zwischen 1 cm bis 5 cm tiefer angeordnet sein als der Rand 4, um ein sicheres Ablaufen zu gewährleisten. Der Rand 4 befindet sich umlaufend allerdings in der gleichen Höhe in der eingebauten Position.

Der umlaufende Rand 4 läuft horizontal plan aus und besitzt keine abgebogene Kante oder einen C-förmigen Rand. Sowohl die Oberseite an dem Rand 4 als auch die Unterseite sind horizontal eben ausgerichtet, wobei eine Stirnseite des Randes 4 gerundet ist, wie dies aus der Detailansicht der Figur 1F hervorgeht. Das emaillierte Stahlblech weist beispielsweise eine Dicke zwischen 1 mm bis 5 mm auf, wobei ein Rundungsradius an der Stirnseite 6 vorzugsweise in einem Bereich zwischen 0,5 mm bis 2,5 mm angeordnet ist. Auch die Stirnseite 6 ist mit einer Emailbeschichtung überzogen.

An der Ablauföffnung 3 kann an dem Rand 5 ebenfalls eine abgerundete Stirnseite ausgebildet sein (Figur 1E), die wie die Stirnseite 5 an dem Rand 4 ausgebildet ist.

In dem dargestellten Ausführungsbeispiel ist die Duschwanne 1 in Draufsicht im Wesentlichen quadratisch ausgebildet, wobei die Wannenform auch rechteckig, fünfeckig oder mit einer gerundeten Seite ausgebildet sein kann. Die Wannenform ist in weiten Bereichen variierbar.

In den Figuren 2A bis 2F ist eine modifizierte Duschwanne 1' gezeigt, die einen Wannenkörper 2' umfasst, an dem eine Ablauföffnung 3' vorgesehen ist, die nicht mehr mittig, sondern außermittig positioniert ist. Die Duschwanne 1' umfasst einen umlaufenden Rand 4, wobei der horizontale Rand eine unterschiedliche Breite besitzt. An zwei Seiten ist der horizontale ausgerichtete Rand 4 schmal ausgebildet, während an einer Seite ein breiterer Randstreifen 40 ausgebildet ist, der über seine Länge die gleiche Dicke aufweist. An einer Seite ist ein Rand 41 ausgebildet, der zu der Ablauföffnung 3' hin gewölbt ist. Die Geometrie des Randes 4 muss somit nicht streifenförmig sein, sondern kann auch eine andere Form aufweisen. In jedem Fall ist ein umlaufender Rand 4 an der Duschwanne 1' vorgesehen, der horizontal plan ausläuft.

Die Stirnseite 6 an dem Rand 4 kann wie bei dem vorangegangenen Ausführungsbeispiel ausgebildet sein. Die Ablauföffnung 3' befindet sich an der tiefsten Stelle des Wannenkörpers 2', und durch die Wannenform ist ein Ablaufen zu der Ablauföffnung 3 aus allen Richtungen gewährleistet.

In den Figuren 3A bis 3D ist die Duschwanne 1 der Figur 1 zusammen mit einem Träger 10 gezeigt. Der Träger 10 besteht aus einem Formkörper aus einem geschäumten Kunststoffmaterial, insbesondere einem Hartschaum. Der Formkörper umfasst einen äußeren Rahmen 11 und einen Innenring 12, die über mehrere radial verlaufende Streben 13 miteinander verbunden sind. Dadurch kann der Träger 10 eine stabile Abstützung der Duschwanne 1 gewährleisten bei vergleichsweise geringem Materialeinsatz. Die Versteifungsstruktur an dem Formkörper kann auch anders gewählt sein, abhängig von dem zu erwartenden Belastungen und der Form der Duschwanne 1. Zudem kann der Formkörper optional auch aus einem Vollmaterial hergestellt sein.

In den Figuren 4A bis 4D ist ein modifizierter Träger 20 gezeigt, der einen umlaufenden Tragrahmen umfasst, der auf einer Vielzahl von höhenverstellbaren Fußelementen 21 abgestützt ist. Dadurch kann die Duschwanne 1 in unterschiedlichen Höhen über die Fußelemente 21 und den Tragrahmen positioniert werden.

Die Duschwanne 1 oder 1' kann zudem mit einem Dichtelement 30 verbunden sein, das in Figur 5 gezeigt ist. Das Dichtelement 30 umfasst einen Streifen 31, der dicht an einer Unterseite mit der Duschwanne 1 oder 1' verklebt sein kann. Von diesem Streifen 31 erstreckt sich das Dichtelement 30 rahmenförmig nach außen und kann dort mit Dichtungsfolien oder anderen Dichtelementen verbunden werden.

In der Einbausituation ist die Duschwanne mit dem horizontalen Rand 4 vorzugsweise flächenbündig zu einem benachbarten Bodenbelag angeordnet, so dass der Bodenbelag und der horizontale Rand 4 ohne Stufe verlaufen. Dabei kann eine solche flächenbündige Ausrichtung wahlweise an einer Seite, oder auch an zwei, drei oder vier Seiten erfolgen.

In den dargestellten Ausführungsbeispielen ist zwischen dem horizontalen Rand 4 und dem Wannenkörper der Duschwanne 1 und 1' jeweils ein leicht Knick erkennbar, an dem ein Übergang zwischen dem horizontalen Rand 4 und dem leicht geneigten Wannenkörper erkennbar ist. Es ist natürlich auch mög-Icih, auf diesen Knick zu verzichten und einen gerundeten Übergang vorzusehen. Zudem kann auch der horizontale Rand geringfügig zu der Ablauföffnung geneigt ausgebildet sein, so lange die äußere Kante in einer horizontalen Ebene montiert werden kann.

Der Träger muss zudem kein separates Bauteil sein, sondern kann auch durch den Boden oder eine Oberfläche an einem Untergrund gebildet sein. Die Duschwanne kann dann auf die Oberfläche oder den Untergrund einfach aufgelegt werden.

### Bezugszeichenliste

- 1, 1': Duschwanne
- 2, 2': Wannenkörper
- 3, 3': Ablauföffnung
- 4: Rand
- 5: Stirnseite
- 6: Stirnseite
- 10: Träger
- 11: Rahmen
- 12: Innenring
- 13: Strebe
- 20: Träger
- 21: Fußelement
- 30: Dichtelement
- 31: Streifen
- 40: Randstreifen
- 41: Rand

## Patentansprüche

1. Duschanordnung mit einem Träger (10, 20) und einer auf dem Träger (10, 20) abgestützten Duschwanne (1, 1') aus einem emaillierten Stahlblech, wobei die Duschwanne (1, 1') einen umlaufenden Rand (4) und eine tiefer als der Rand (4) angeordnete Ablauföffnung (3) aufweist, wobei die Duschwanne (1, 1') in einer Einbauposition an dem umlaufenden Rand (4) horizontal plan und eben ausläuft, also ohne umgebogenen Randabschnitt, der sich in vertikale Richtung oder geneigt zur vertikalen Richtung erstreckt, **dadurch gekennzeichnet, dass** an einer Stirnseite (6) des Randes (4) eine abgerundete Fläche ausgebildet ist.

2. Duschanordnung nach Anspruch 1, **dadurch gekennzeichnet, dass** der umlaufende Rand (4) in der Materialstärke des emaillierten Stahlbleches der Duschwanne (1, 1') ausläuft.

3. Duschanordnung nach Anspruch 1 oder 2, **dadurch gekennzeichnet, dass** die Stirnseite (6) einen Rundungsradius aufweist, der mindestens 30 % der Dicke der Duschwanne (1, 1') entspricht.

4. Duschanordnung nach einem der vorhergehenden Ansprüche, **dadurch gekennzeichnet, dass** ein Rand (5) an der Ablauföffnung (3) gerundet ausgebildet ist.

5. Duschanordnung nach einem der vorhergehenden Ansprüche, **dadurch gekennzeichnet, dass** das Stahlblech der Duschwanne (1, 1') eine Dicke zwischen 1 mm bis 5 mm besitzt.

6. Duschanordnung nach einem der vorhergehenden Ansprüche, **dadurch gekennzeichnet, dass** der Träger einen Tragrahmen (20) aufweist, der auf höhenverstellbaren Fußelementen (21) abgestützt ist.

7. Duschanordnung nach einem der Ansprüche 1 bis 5, **dadurch gekennzeichnet, dass** der Träger (10) durch einen Formkörper aus einem geschäumtem Kunststoff gebildet ist, auf dem die Duschwanne (1, 1') abgestützt ist.

8. Duschanordnung nach einem der vorhergehenden Ansprüche, **dadurch gekennzeichnet, dass** an der Duschwanne (1, 1') oder an dem Träger ein Dichtelement (30) fixiert ist.

9. Wanneninstallation mit einer Duschanordnung nach einem der vorhergehenden Ansprüche, die zumindest an einer Seite von Fliesen umgeben ist, die im Wesentlichen flächenbündig zu dem Rand (4) angeordnet sind.

10. Wanneninstallation nach Anspruch 9, **dadurch gekennzeichnet, dass** der Rand (4) der Duschwanne (1, 1') zumindest an zwei Seiten von Fliesen umgeben ist, die im Wesentlichen flächenbündig angeordnet sind.

## Claims

1. Shower assembly having a support (10, 20) and a shower tray (1, 1') supported on the support (10, 20) and made of an enameled steel sheet, wherein the shower tray (1, 1') has a circumferential edge (4) and a drain opening (3) arranged lower than the edge (4), wherein the shower tray (1, 1') runs out horizontally flat and evenly at the circumferential edge (4) in an installation position, i.e. without a bent edge section which extends in the vertical direction or inclined to the vertical direction, **characterized in that** a rounded surface is formed on an end face (6) of the edge (4).

2. Shower assembly according to claim 1, **characterized in that** the circumferential edge (4) runs out in the material thickness of the enameled steel sheet of the shower tray (1, 1').

3. Shower assembly according to claim 1 or 2, **characterized in that** the end face (6) has a radius of curvature which corresponds to at least 30% of the thickness of the shower tray (1, 1').

4. Shower assembly according to one of the preceding claims, **characterized in that** an edge (5) at the drain opening (3) is of rounded design.

5. Shower assembly according to one of the preceding claims, **characterized in that** the steel sheet of the shower tray (1, 1') has a thickness of between 1 mm and 5 mm.

6. Shower assembly according to one of the preceding claims, **characterized in that** the support has a supporting frame (20) which is supported on height-adjustable foot elements (21).

7. Shower assembly according to one of claims 1 to 5, **characterized in that** the support (10) is formed by a molded body made of a foamed plastic, on which the shower tray (1, 1') is supported.

8. Shower assembly according to one of the preceding claims, **characterized in that** a sealing element (30) is fixed to the shower tray (1, 1') or to the support.

9. Tub installation having a shower assembly according to one of the preceding claims, which is surrounded on at least one side by tiles which are arranged essentially flush with the edge (4).

10. Tub installation according to claim 9, **characterized in that** the edge (4) of the shower tray (1, 1') is surrounded on at least two sides by tiles which are arranged substantially flush with the surface.

## Revendications

1. Disposition de douche avec un support (10, 20) et un bac à douche (1, 1') en tôle d'acier émaillée supporté par le support (10, 20), dans laquelle le bac à douche (1, 1') présente un bord (4) périphérique et une ouverture d'évacuation (3) disposée plus bas que le bord (4), dans laquelle le bac à douche (1, 1') dans la position montée est plan et de niveau à l'horizontale avec le bord (4) périphérique, autrement dit sans partie de bord incurvée s'étendant à la verticale ou inclinée par rapport à la verticale, **caractérisée en ce qu'**une surface arrondie est formée sur une face frontale (6) du bord (4).

2. Disposition de douche selon la revendication 1, **caractérisée en ce que** le bord (4) périphérique se termine dans l'épaisseur de matériau de la tôle d'acier émaillée du bac à douche (1, 1').

3. Disposition de douche selon la revendication 1 ou 2, **caractérisée en ce que** la face frontale (6) présente un rayon d'arrondi qui correspond à au moins 30 % de l'épaisseur du bac à douche (1, 1').

4. Disposition de douche selon l'une des revendications précédentes, **caractérisée en ce qu'**un bord (5) a une forme arrondie au niveau de l'ouverture d'évacuation (3).

5. Disposition de douche selon l'une des revendications précédentes, **caractérisée en ce que** la tôle d'acier du bac à douche (1, 1') possède une épaisseur comprise entre 1 mm et 5 mm.

6. Disposition de douche selon l'une des revendications précédentes, **caractérisée en ce que** le support présente un cadre de support (20) qui s'appuie sur des pieds (21) réglables en hauteur.

7. Disposition de douche selon l'une des revendications 1 à 5, **caractérisée en ce que** le support (10) est formé d'un corps moulé en matière synthétique expansée, sur lequel le bac à douche (1, 1') s'appuie.

8. Disposition de douche selon l'une des revendications précédentes, **caractérisée en ce qu'**un élément d'étanchéité (30) est fixé sur le bac à douche (1, 1') ou sur le support.

9. Installation de bac avec une disposition de douche selon l'une des revendications précédentes, qui est entourée au moins sur un côté d'un carrelage disposé sensiblement en affleurement avec le bord (4).

10. Installation de bac selon la revendication 9, **caractérisée en ce que** le bord (4) du bac à douche (1, 1') est entouré au moins sur deux côtés d'un carrelage disposé sensiblement en affleurement.
